# EUROPÄISCHE PATENTSCHRIFT

(11) **EP 1 028 602 B1**
(45) Veröffentlichungstag und Bekanntmachung des Hinweises auf die Patenterteilung: **30.03.2005**
(21) Anmeldenummer: 99125600.9
(22) Anmeldetag: 22.12.1999
(51) Int. Cl.: H05B 3/74, H05B 3/68

(54) **Verfahren zum Erkennen des Leerkochens von Geschirr bei Kochfeldern mit einer Glaskeramik-Kochfläche und zugehörige Vorrichtung**
Detecting process of empty cooking dishes disposed on glass-ceramic panels and the associated device
Procédé de reconnaissance d'une cuisson à vide d'un élément de vaisselle placé sur des plaques possédant une surface de cuisson vitro-céramique ainsi que le dispositif correspondant

(30) Priorität: 13.02.1999 DE 19906115
(43) Veröffentlichungstag der Anmeldung: 16.08.2000
(73) Patentinhaber: SCHOTT AG, 55122 Mainz (DE)
(72) Erfinder: Engelmann, Harry, 55218 Ingelheim (DE); Schaupert, Kurt, Dr., 65719 Hofheim (DE)
(74) Vertreter: Fuchs Mehler Weiss & Fritzsche

(56) Entgegenhaltungen:
- EP-A- 0 652 688
- EP-A- 0 786 923
- EP-A- 0 806 887
- US-A- 4 493 981

## Beschreibung

Die Erfindung betrifft ein Verfahren zum Erkennen des Leerkochens von Geschirr bei Kochfeldern mit einer Kochfläche, die mindestens eine Kochzone aufweist, welcher ein Heizkörper zugeordnet ist, dessen Energiezufuhr über Regel- und Steuerorgane eingestellt wird, und in welcher die Temperatur oder eine davon abgeleitete Größe als Signal (Temperatursignal) betrieblich erfaßt und mittels eines Schutztemperaturbegrenzers mit einstellbarer Abschalttemperatur begrenzt wird, durch Vergleichen des IST-Temperatürsignals mit der Abschalttemperatur und Bilden eines Steuersignals zum Erkennen des Leerkochens des Geschirres.

Die Erfindung betrifft ferner eine Vorrichtung zur Durchführung dieses Verfahrens.

Beim Kochen kann es bei zu langer oder zu hoher Energiezufuhr dazu kommen, daß die Feuchte im Kochgut des Geschirrs vollkommen verdampft. Dieser Zustand wird als leerkochendes Geschirr bezeichnet. Er kann im Fall von wässrigem Kochgut zur Beschädigung des Kochgerätes, insbesondere bei einer Glaskeramik-Kochfläche, und des Geschirrs führen. Bei anderem Kochgut besteht die Gefahr, daß das Kochgut in Brand gerät und umliegende Einrichtungen beschädigt. Bevorzugt soll in diesen Fällen die Energiezufuhr abgeschaltet werden oder der Benutzer zumindest gewarnt werden. Typischerweise tritt der Fehlerfall auf, wenn vergessen wird, die für ein schnelles Ankochen hohe Energiezufuhr für die Fortkochphase zurückzuschalten.

Nun wird zwar die Oberflächentemperatur der Kochzonen von Kochfeldern mit Glaskeramik-Kochflächen typischerweise mittels stabförmigen, mechanischen Schutztemperaturbegrenzern überwacht. Diese messen die mittlere Temperatur unterhalb der Kochzone und begrenzen diese. Die Abschalttemperatur, auch Schaltschwelle genannt, wird auf Basis der Eigenschaften des üblicherweise verwendeten Geschirrs und der Glaskeramik festgelegt. Auch eine elektronische Begrenzung der Temperatur ist bekannt. Dabei wird jedoch nur das Verhalten des mechanischen Schutztemperatur-Begrenzers nachempfunden, eine weitere Auswertung der Temperatur-Information erfolgt nicht.

Mittels der typischerweise bei Kochfeldern mit Glaskeramik-Kochflächen vorhandenen Schutztemperaturbegrenzern allein ist daher der Zustand des leerkochenden Geschirrs nicht zu erkennen.

Durch die US 4,493,981 ist das eingangs bezeichnete Verfahren und eine entsprechende Vorrichtung zum Erkennen des Leerkochens von Geschirr - dort als "Boil Dry Condition" bezeichnet - bekannt geworden. Bei dieser Methode wird als Indikator für diesen Zustand die erste zeitliche Ableitung der Temperatur benutzt. Übersteigt sie einen Grenzwert, wird ein Leerkochen erkannt. Der Grenzwert ist allerdings abhängig von der Art des Kochgerätes sowie von der aktuellen Leistungseinstellung. Weiterhin wird leergekochtes Geschirr erkannt, wenn die Temperatur am Kochgeschirr einen Grenzwert überschreitet. Auch dieser Wert ist abhängig von der Art des Kochgerätes sowie von der aktuellen Leistungseinstellung. Liegt ein Leerkochen vor, wird der Benutzer gewarnt oder das Gerät abgeschaltet.

Bei dieser bekannten Methode ist daher mit Nachteil die Erkennung des kritischen Betriebszustandes abhängig von der aktuellen Leistungseinstellung. Auch hat sich in der Praxis ergeben, daß durch die unterschiedlichen Kochgeschirr-Typen keine einheitlichen Grenzen der ersten zeitlichen Ableitung der Temperatur zuverlässig zur Erkennung des Leerkochens benutzt werden können. Bei gefülltem, schlecht wärmeableitendem Geschirr können schnellere Steigerungen der Temperatur auftreten als bei leerem, gut wärmeableitendem Geschirr.

Durch die DE 40 22 846 C2 ist es bekannt, den Zustand des Leerkochens durch die Messung der Temperatur im Innen- und Außenbereich eines Zweikreis-Heizelementes zu bestimmen. Die bekannte Vorrichtung ist jedoch auf Glaskemmik-Kochflächen mit Zweikreis-Heizelementen beschränkt.

Durch die DE 43 36 752 A1 ist ein Verfahren zum Erkennen des Leerkochens von Geschirr bei Kochfeldern mit einer Glaskeramik-Kochfläche und eine zugehörige Vorrichtung bekannt geworden, das sowohl die Messung der Temperatur als auch die Bestimmung deren erster Ableitung umfaßt. Erst wenn der Wert der ersten Ableitung einen Grenzwert übersteigt, wird die anfängliche Heizleistung von 100 % reduziert. Weiterhin ist dieser Druckschrift zu entnehmen, daß leerkochende Metalltöpfe aufgrund ihrer absinkenden elektrischen Heizleistung bei gleicher Temperatur erkannt werden und bei Absinken unter einem bestimmten Leistungswert die Stromzufuhr unterbrochen wird. Diese Methode besitzt die im Zusammenhang mit der vorgenannten US-Schrift beschriebenen Nachteile.

Der Erfindung liegt die Aufgabe zugrunde, das eingangs bezeichnete Verfahren so zu führen bzw. die zugehörige Vorrichtung so auszubilden, daß eine sichere Erkennung des kritischen Betriebszustandes des Leerkochens des Geschirrs unabhängig von der aktuellen Leistungseinstellung und auch unabhängig vom Kochgeschirr-Typ und damit ein sicherer Schutz der zugehörigen Kochzone bei diesem kritischen Betriebszustand möglich ist.

Die Lösung dieser Aufgabe gelingt für das Verfahren, differenziert nach der Größe der Temperatur im Vergleich zu der Abschalttemperatur, gemäß der Erfindung bei einer ersten Temperaturkonstellation mit den Schritten:
- Bilden sowohl der ersten als auch der zweiten zeitlichen Ableitung des Temperatursignals und Erfassen einer Betätigung der Steuer- und Regelorgane, wenn das Temperatursignal außerhalb eines vorgegebenen Abstandsintervalles zur Abschalttemperatur liegt, und
- Bilden des Steuersignals, wenn beide zeitliche Ableitungen positiv sind, ohne daß die Regel- und Steuerorgane innerhalb eines vorausgegangenen vorgegebenen Zeitintervalls zu einer Erhöhung der Leistungszufuhr betätigt wurden,
oder bei einer zweiten Temperaturkonstellation mit den Schritten:
- Erfassen der Energiezufuhr zu dem Heizkörper und einer Betätigung der Steuer- und Regelorgane, wenn das Temperatursignal der Abschaltlemperatur entspricht, und
- Bilden des Steuersignals, wenn die Energiezufuhr um einen vorgegebenen Betrag absinkt, ohne daß die Regel- und Steuerorgane innerhalb eines vorausgegangenen vorgegebenen Zeitintervalls zu einer Reduzierung der Leistungszufuhr betätigt wurden,
oder bei einer dritten Temperaturkonstellation mit den Schritten:
- Absenken der Abschalttemperatur auf den Wert des IST-Temperatursignals, wenn dieses im Temperaturgleichgewicht innerhalb eines vorgegebenen Abstandsintervalles zur Abschalttemperatur liegt,
- Erfassen der Energiezufuhr zu dem Heizkörper und einer Betätigung der Steuer- und Regelorgane, und
- Bilden des Steuersignals, wenn die Energiezufuhr um einen vorgebenen Betrag absinkt, ohne daß die Regel- und Steuerorgane innerhalb eines vorausgegangenen vorgegebenen Zeitintervalls zu einer Reduzierung der Leistungszufuhr betätigt wurden.

Durch diese Maßnahmen ist mit großem Vorteil eine sichere Erkennung des Leerkochens des Geschirres unabhängig von der aktuellen Leistungseinstellung und auch unabhängig vom Kochgeschirr-Typ möglich. Dabei stellt die gewählte Folge der Verfahrensschritte keine zeitliche Abfolge dar, sondern beschreibt die Bedingungen für das Erkennen des Leerkochens. So kann das Kriterium über die Betätigung der Steuer- und Regelorgane zeitlich vor der Prüfung der Temperaturschwelle liegen.

Die einzelnen Temperaturkonstellationen sind miteinander verkoppelt, da die Temperatur der Kochzone keine konstante Größe ist, zumal die Regel- und Steuerorgane jederzeit betätigt werden können.

Im Fall der zweiten Temperaturkonstellation ist daher die Verknüpfung der Erkennung des kritischen Betriebszustandes gemäß einer Ausgestaltung der Erfindung so getroffen, daß bei einer Betätigung der Regel- und Steuerorgane im Sinne einer Reduzierung der Leistungszufuhr das Bilden des Steuersignals für eine vorgegebene Zeitdauer, vorzugsweise im Bereich von zwei Minuten, deaktiviert wird, und danach geprüft wird, ob die Temperatur noch an der Abschalttemperatur liegt oder soweit abgesunken ist, daß auf den Fall umgestellt wird, daß beide zeitliche Ableitungen positiv sind, d.h. es liegt dann eine Temperaturkonstellation mit den entsprechenden Signal-Bildungsbedingungen gemäß der ersten Temperaturkonstellation vor.

Werden im Fall der dritten Temperaturkonstellation die Regel- und Steuerorgane betätigt, dann wird gemäß einer Ausgestaltung der Erfindung die Abschalttemperatur wieder auf den ursprünglichen Wert angehoben, damit ggf. die volle Leistung bei hoher Temperatur bereit steht.

Die Erfahrung hat gezeigt, daß in der Regel erst mehrere Minuten nach Weggang des Benutzers vom Kochfeld ein Leerkochen auftreten kann. Gemäß einer Weiterbildung der Erfindung wird daher das Verfahren so geführt, daß das vorgegebene Zeitintervall für die Deaktivierung der Bildung eines Steuersignals nach einer Betätigung der Regel- und Steuerorgane im Bereich von zwei Minuten liegt.

Selbst bei ungünstigen Bedingungen, z.B. wenig Flüssigkeit im Geschirr und hohe Energiezufuhr, kann dann ein Leerkochen sicher erkannt werden.

Versuche haben gezeigt, daß man das Verfahren bei der ersten und dritten Temperaturkonstellation sicher führen kann, wenn gemäß einer Ausgestaltung der Erfindung das vorgegebene Abstandsintervall für das IST-Temperatursignal in Bezug auf die Abschalttemperatur im Bereich von 40K liegt.

Weitere Versuche haben gezeigt, daß bei der zweiten und dritten Temperaturkonstellation der kritische Betriebszustand sicher erkannt werden kann, wenn gemäß einer weiteren Ausgestaltung der Erfindung der vorgegebene Mindestbetrag für das Absinken der Energiezufuhr im Bereich von 2 % pro Minute liegt.

Wird die Energiezufuhr zum Heizkörper der Kochzone getaktet, dann hat es sich zur genaueren Erfassung der Temperatur als zweckmäßig erwiesen, wenn das Temperatursignal ebenfalls getaktet und synchron zum Taktsignal abgeleitet wird.

Um die Erkennung des kritischen Betriebszustandes nicht zu verzögern, insbesondere dann, wenn die Energiezufuhr getaktet, beispielsweise mit einem Takt pro 40 Sekunden, erfolgt, wird gemäß einer Weiterbildung der Erfindung das Verfahren so geführt, daß die zeitliche Ableitung des Temperatursignals aus einer Ausgleichsgeraden durch die früheren Temperatur-Werte und der Differenz von deren Extrapolation zum aktuellen Temperatur-Wert gebildet wird, sowie daß die zweite zeitliche Ableitung des Temperatursignals aus einer Ausgleichsgeraden durch die früheren Werte der ersten zeitlichen Ableitung und der Differenz von deren Extrapolation zum aktuellen Wert der ersten zeitlichen Ableitung gebildet wird.

Das Auswerten der Erkennung des kritischen Betriebszustandes kann auf verschiedene Weise erfolgen. Dieser Zustand kann im einfachsten Fall angezeigt werden, vorteilhaft jedoch verbunden mit einer Warnung, die akustisch, oder optisch aber auch über Fernwirkung (Homebus) erfolgen kann. Bei einer vollautomatisierten Regelung wird vorzugsweise direkt der Heizkörper ausgeschaltet.

Die Lösung der vorbeschriebenen Aufgabe gelingt hinsichtlich der eingangs bezeichneten Vorrichtung zur Durchführung der vorgenannten Verfahren, ausgehend von einem Kochfeld mit einer Kochfläche, die mindestens eine Kochzone aufweist, welcher ein Heizkörper zugeordnet ist, dessen Energiezufuhr über Regel- und Steuerorgane einstellbar ist, an welcher ein Temperaturfühler angebracht ist, der die Temperatur der Kochzone oder eine davon abgeleitete Größe als Signal (Temperatursignal) betrieblich erfaßt, und welcher ein Schutztemperaturbegrenzer mit einstellbarer Abschalttemperatur zugeordnet ist, gemäß der Erfindung dadurch, daß eine elektronische Auswerteund Steuereinheit vorgesehen ist, der neben dem Temperatursignal (T) Signale über die Abschalttemperatur (T_{A}), die Energiezufuhr (E_{z}) und über eine Betätigung (B_{R}) der Regel- und Steuerorgane zugeführt sind, und die ausgangsseitig mit der Einstellung der Abschalttemperatur des Schutztemperaturbegrenzers, den Regel- und Steuerorganen und optional mit einer Anzeige- bzw. Warneinheit verbunden ist, und die eine erste Vergleichsstufe für den Vergleich der Kochzonentemperatur mit der Abschalttemperatur besitzt und die weitere Stufen zum Bilden eines Steuersignals zum Erkennen des Leerkochens des Geschirres abhängig von dem Vergleich aufweist,
wobei die weiteren Stufen eine solche zum Bilden sowohl der ersten als auch der zweiten zeitlichen Ableitung des Temperatursignals und Erfassen einer Betätigung der Steuer- und Regelorgane, wenn das Temperatursignal außerhalb eines vorgegebenen Abstandsintervalles zur Abschalttemperatur liegt, und zum Bilden des Steuersignals, wenn beide zeitliche Ableitungen positiv sind, ohne daß die Regel- und Steuerorgane innerhalb eines vorausgegangenen vorgegebenen Zeitintervalls zu einer Erhöhung der Leistungszufuhr betätigt wurden, aufweisen,
oder wobei die weiteren Stufen eine solche zum Erfassen der Energiezufuhr zu dem Heizkörper und einer Betätigung der Steuer- und Regelorgane, wenn das Temperatursignal der Abschalttemperatur entspricht, und zum Bilden eines Steuersignals, wenn die Energiezufuhr absinkt, ohne daß die Regel- und Steuerorgane innerhalb eines vorausgegangenen vorgegebenen Zeitintervalls zu einer Reduzierung der Leistungszufuhr betätigt wurden, aufweisen,
oder wobei die weiteren Stufen eine solche zum Absenken der Abschalttemperatur auf den Wert des IST-Temperatursignals, wenn dieses im Temperaturgleichgewicht innerhalb eines vorgegebenen Abstandsintervalles zur Abschalttemperatur liegt, sowie zum Erfassen der Energiezufuhr zu dem Heizkörper und einer Betätigung der Steuer- und Regelorgane, und zum Bilden eines Steuersignals, wenn die Energiezufuhr um einen vorgegebenen Betrag absinkt, ohne daß die Regel- und Steuerorgane innerhalb eines vorausgegangenen vorgegebenen Zeitintervalls zu einer Reduzierung der Leistungszufuhr betätigt wurden, aufweist.

Weitere ausgestaltende Merkmale und Vorteile der Erfindung ergeben sich anhand der Beschreibung der in den Zeichnungen dargestellten Diagramme und Ausführungsbeispiele.

Es zeigen:
- Fig. 1: ein Temperatur-Zeitdiagramm unter Darstellung des Temperaturverlaufes beim Ankochvorgang, einschließlich des Verlaufes der ersten und zweiten Ableitung der Temperaturkurve,
- Fig. 2: ein Diagramm entsprechend Fig. 1, jedoch unter Darstellung der Kurven beim Leerkochen des Geschirres,
- Fig. 3: ein Diagramm entsprechend Fig. 1, jedoch unter Darstellung der Kurven in der Ankochphase mit Verringerung der Leistung,
- Fig. 4: ein Temperatur-Zeitdiagramm, bei der die Temperaturwerte der Vergangenheit mittels einer Ausgleichsgeraden gemittelt und der aktuelle Temperaturwert mit der zeitlichen Extrapolation der Ausgleichsgeraden verglichen wird,
- Fig. 5: ein Blockschaltbild der Vorrichtung zur Durchführung des Verfahrens zur Erkennung des Leerkochens eines Geschirres, und
- Fig. 6: ein Flußdiagramm für die Programmschritte eines in der Vorrichtung nach Fig. 6 enthaltenen Mikroprozessors.

Das erfindungsgemäße Verfahren zur Erkennung des Leerkochens des Geschirrs beruht auf .der Auswertung der Veränderung des Wärmeflusses und der damit verbundenen Größen Temperatur und Einschaltdauer des Kochgerätes sowie der aus diesen beiden abgeleiteten Größen.

Abhängig von der Abschalttemperatur von typisch 560° C des grundsätzlich bei einem Glaskeramik-Kochfeld vorhandenen Schutztemperaturbegrenzers sind drei Funktionsprinzipien zu unterscheiden:

### 1. Temperatur des Kochfeldes unterhalb der Abschalttemperatur.

Der zeitliche Verlauf der Temperatur in diesem Bereich sowie die 1. und 2. zeitliche Ableitung der Werte der entsprechenden Kurve ist in Fig. 1 dargestellt. Nach dem Einschalten, d.h. während des Ankochens, steigt die Temperatur der Kochfläche an, um sich einem Sättigungswert zu nähern, der vom Gleichgewicht zwischen Energie-Zufuhr und Energie-Abfuhr durch Verluste und Verdampfung von wässrigem Kochgut charakterisiert wird (durchgezogene Kurve). Hierbei steigt die zeitliche Änderung (1. Ableitung) der Temperatur entsprechend der punktierten Kurve zunächst schnell auf ihren Maximalwert, um dann langsam abzusinken. Die Anlaufphase der ersten zeitlichen Ableitung der Temperatur entsteht durch die Aufwärmung des der Kochzone zugeordneten Heizkörpers. Danach sinkt die 1. zeitliche Ableitung, da der Anstieg der Temperatur durch die bei höher werdender Temperatur zunehmenden Verluste flacher wird. Die zweite zeitliche Ableitung (strichlierte Kurve) ist in der Anlaufphase positiv, danach während der weiteren Aufheizung negativ.

Kocht ein auf die Kochfläche aufgestelltes Geschirr leer, schließt sich gemäß den in Fig. 2 analog der Fig. 1 dargestellten Temperatur-Kurven ein erneuter Anstieg der Temperatur an. Charakteristisch ist, daß hier die erste und die zweite Ableitung der Temperatur postiv sind. Hierdurch läßt sich diese Phase von der normalen Aufheizung nach der Anlaufphase gemäß Fig. 1 unterscheiden, in der die zweite zeitliche Ableitung negativ ist, und läßt sich somit zur Erkennung des Leerkochens des Geschirrs auswerten.

Der Verlauf der Temperatur und damit die Werte der 1. und 2. Ableitung hängen jedoch auch von der Leistungszufuhr zu den Heizelementen der Kochzonen mittels der üblichen Steuer- bzw. Regelorgane ab. Diese Bedingung muß daher bei der Erkennung des kritischen Betriebszustandes des Leerkochens des Geschirrs mit berücksichtigt werden.

Wird die Leistungszufuhr mittels der Steuer- und Regelorgane erhöht, wird die zweite Ableitung neben der 1. Ableitung ebenfalls positiv, d.h. es liegt die gleiche Wertekonstellation wie beim Leerkochen gemäß Fig. 2 vor. In diesem Fall ist der Benutzer jedoch offensichtlich anwesend, weshalb in diesem Fall die Erkennung des kritischen Betriebszustandes kurzfristig außer Kraft gesetzt werden kann, ohne daß der Schutz beeinträchtigt wird. Typischerweise 2 Min. nach einer Betätigung der Steuer- bzw. Regelorgane wird die Erkennung wieder aktiviert.

Wird die Leistungszufuhr mittels der Steuer- und Regelorgane erniedrigt, wird die zweite Ableitung nach einiger Zeit positiv, so wie es im Diagramm nach Fig. 3 dargestellt ist. Die erste Ableitung ist jedoch in diesem Fall negativ, wodurch dieser Fall als unkritisch unterschieden werden kann.

Die Wirksamkeit der Erkennung des kritischen Betriebszustandes des Leerkochens von Geschirr hängt im nicht unbeachtlichen Maße von der Genauigkeit der Temperaturerfassung bzw. der Erfassung ihres zeitlichen Verlaufes ab. Diese wird jedoch typischerweise auch von der Leistungssteuerung des Kochfeldes beeinflußt. Diese Abhängigkeit soll vorab im Zusammenhang mit dem ersten Fall dargestellt werden. Sie gilt auch für die anderen Temperaturbereiche, die noch dargestellt werden.

Die Leistungssteuerung von Kochzonen erfolgt typischerweise gemäß dem Stand der Technik durch Takten der Stromzufuhr. Dabei wird bei fester Gesamtdauer des Intervalls von z.B. 40 s das Verhältnis von eingeschalteter, d.h. stromführender Dauer, zur Gesamtdauer, variiert. Dieses Ein- und Ausschalten führt zu einer periodischen Änderung der Glaskeramik-Temperatur, die der langfristigen Temperaturänderung überlagert ist. Um den störenden Einfluß dieser periodischen Änderung auszufiltern, wird gemäß einer Ausgestaltung der Erfindung die Temperatur synchron zum Takten - z.B. immer an der Ausschaltflanke - gemessen.

Eine weitere Möglichkeit der exakten Temperatur-Bestimmung besteht darin, die Leistung praktisch kontinuierlich - z.B. durch eine Pulspaktet-Steuerung - einzustellen, so daß auch der Temperaturverlauf entsprechend kontinuierlich verläuft.

Auch die Genauigkeit der Temperaturmessung bedarf der Berücksichtigung. Im praktischen Betrieb unterliegen nämlich die Temperaturmessungen Schwankungen durch Meßungenauigkeiten und Störgrößen. Üblicherweise werden zur Verringerung dieser Effekte mehrere Werte zeitlich gemittelt. Dies bedeutet jedoch eine Verzögerung bei der Erkennung des leerkochenden Geschirrs, da erst mehrere Werte zur Mittelung vorliegen müssen. Insbesondere beim Takten des Energiereglers mit der typischen Rate von einem Takt pro 40 s ist diese Verzögerung für die Erkennung des kritischen Betriebszustandes nicht tolerierbar.

In einer.bevorzugten Ausgestaltung der Erfindung werden daher nur die Temperaturwerte der Vergangenheit mittels einer Ausgleichsgeraden gewichtet, der aktuelle Wert jedoch nicht gemittelt, sondern mit der zeitlichen Extrapolation der Ausgleichsgeraden verglichen, so wie es in Fig. 4 dargestellt ist. Dies ist in vorteilhafter Weise durchführbar, da vor dem Leerkochen das System mindestens annähernd im Gleichgewicht ist, sich durch das Leerkochen jedoch sprunghaft ändert.

Zur Durchführung des erfindungsgemäßen Verfahrens muß nicht zwangsläufig direkt die Temperatur der Glaskeramik bestimmt werden. Das Verfahren läßt sich auch mit einer temperaturabhängigen Größe, wie dem Bahnwiderstand von Sensoren auf der Unterseite der Kochfläche gemäß DE 196 32 057 A1, erfolgreich durchführen. Vorteilhaft ist hier, daß die Alterung der Sensoren das Verfahren nicht behindert, da nur die zeitlichen Ableitungen der Widerstandswerte verwendet werden. Eine Temperatur-Kalibrierung der Sensoren ist nicht erforderlich.

### Soweit zur Temperaturmessung.

Der Betriebszustand des Leerkochens des Geschirrs wird daher im ersten Temperaturbereich als kritisch erkannt, wenn sowohl die erste und zweite zeitliche Ableitung der Temperatur positiv sind, ohne daß die Steuer- und Regelorgane innerhalb einer vorgegebenen Zeit zu einer Erhöhung der Leistungszufuhr bestätigt wurden. Diese Konstellation ist jedoch im nachfolgend beschriebenen 2. Temperaturbereich nicht mehr gegeben.

### 2. Temperatur an der Abschalttemperatur des Schutztemperatur- begrenzers

Liegt die Temperatur der Glaskeramik-Kochfläche an der Abschalttemperatur des Schutztemperaturbegrenzers, ändert sich die Temperatur beim Leerkochen nicht. Bei dieser Temperaturkonstellation regelt der Schutztemperaturbegrenzer auf konstante Temperatur. Die nach dem Leerkochen schlechtere Wärmeabfuhr des Systems äußert sich dann in einer verringerten Strom-Einschaltdauer pro Zyklus. Als Indikation des kritischen Betriebszustandes wird dann verwendet, daß sich die Strom-Einschaltdauer verringert, obwohl die Regel- und Steuerorgane nicht betätigt wurden.

Werden die Regel- und Steuerorgane zur Erhöhung der Leistung bedient, ändert sich die relative Einschaltdauer nicht, da die Leistung des Systems vom Schutztemperaturbegrenzer begrenzt wird. Werden die Regel- und Steuerorgane zur Verringerung der Leistung bedient, kann sich jedoch die relative Einschaltdauer ebenfalls verringern, ohne daß ein kritischer Betriebsfall vorliegt. In einem solchen Bedienfall wird nach der Einstellung der Leistung daher die Überwachung kurzzeitig, typ. für 2 min., abgeschaltet. Die Temperatur sinkt dann unter die Abschalttemperatur und die Überwachung wird auf die Kriterien über die zeitlichen Ableitungen der Temperatur entsprechend der unter 1. beschriebenen Fallkonstellation umgestellt. Auch hier gilt jedoch, daß bei der Bedienung der Regel- und Schaltorgane offensichtlich eine Person anwesend ist und das Gerät beobachtet, so daß in der 2-minütigen Deaktivierungsphase kein Leerkochen auftreten kann.

### 3. Temperatur etwas unterhalb der Abschalttemperatur

Steigt bei gefülltem Geschirr die Temperatur so weit an, daß die Temperatur im Gleichgewicht etwas unterhalb der Abschalttemperatur liegt, erhöht sich beim Leerkochen die Temperatur nur geringfügig, bis sie durch den Schutztemperaturbegrenzer begrenzt wird. Für eine sichere Auswertung sind die Signale aus der ersten und zweiten Ableitung entsprechend der unter 1. beschriebenen Fallkonstellation dann zu gering.

In diesem Fall wird die Abschalttemperatur des Schutztemperaturbegrenzers auf den aktuellen Wert abgesenkt und ein leerkochendes Geschirr wird dann wie bei der unter 2. beschriebenen Fallkonstellation erkannt.

Dieses Verfahren setzt zunächst das Erkennen eines Temperatur-Gleichgewichtszustandes voraus. Dieser Zustand wird erkannt, wenn sich die Temperatur über längere Zeit nur noch unwesentlich ändert. Liegt die Temperatur dann nur wenig unter der üblichen Abschalttemperatur des Schutztemperaturbegrenzers, wird dessen Abschalttemperatur auf den aktuellen Temperaturwert herabgesetzt.

Normalerweise verringert eine niedrigere Abschalttemperatur des Temperaturbegrenzers die Leistungsfähigkeit des Kochgerätes und führt zu einer Verlängerung der Ankochdauer, da eine niedrigere Maximaltemperatur zur Verfügung steht. Beim vorstehenden Verfahren ist dies jedoch nicht der Fall, da die Temperatur nur angepaßt wird, wenn die Gleichgewichtstemperatur ohnehin im fraglichen Bereich liegt.

Werden die Regel- und Steuerorgane wieder betätigt, wird die Absenkung der Abschalttemperatur des Schutztemperaturbegrenzers aufgehoben, um gegebenenfalls die volle Leistung bei hoher Temperatur bereitzustellen.

In der Praxis hat sich dabei ein Bereich von 40 K unterhalb der normalen Abschalttemperatur für die Erkennung des kritischen Betriebszustandes nach der 3. Fallkonstellation als ausreichend erwiesen.

In der Fig. 5 ist ein Ausführungsbeispiel für eine Vorrichtung zur Erkennung des Leerkochens von Geschirr bei einem Kochfeld mit einer Glaskeramik-Kochfläche 1 dargestellt, die im Ausführungsbeispiel vier Kochzonen 2 besitzt. Jeder Kochzone 2 ist ein Heizkörper 3 zugeordnet, beispielsweise ein elektrisch betriebener Strahlungsheizkörper, dessen Energiezufuhr über eine Regelstufe 4, betätigbar über Stellelemente 5, beispielsweise Berührungsschalter, Drehschalter oder dergleichen, einstellbar ist. Jeder Kochzone 2 ist ferner ein Temperaturfühler 6 zugeordnet, der direkt die Temperatur in der Kochzone oder eine davon abgeleitete Größe betrieblich erfaßt. Derartige Temperaturfühler für Kochzonen sind in mannigfaltigen Ausführungsformen auf dem Markt bzw. im einschlägigen Schriftum, z.B. in der DE 196 32 057 A1, beschrieben. Der besseren Übersicht halber sind in Fig. 5 Heizkörper und Temperaturfühler nur für eine Kochzone dargestellt.

Das entsprechende Temperatursignal T des Temperaturfühlers 6 wird einmal der Regelstufe 4 zugeführt, als IST-Wert für die übliche Temperaturregelung der Kochzone. Es gelangt zum anderen auf einen Schutztemperaturbegrenzer 7 mit einstellbarer Abschalttemperatur T_{A}, hier in elektronischer Ausführung, der mit der Regelstufe 4 ebenfalls verbunden ist. Dieser Schutztemperaturbegrenzer 7 begrenzt die Temperatur in der Kochzone auf den Wert der Abschalttemperatur T_{A}, auch als Schaltschwelle bezeichnet. Derartige Schutztemperaturbegrenzer mit einstellbarer Abschalttemperatur sind ebenfalls bekannt.

Das Temperatursignal wird weiterhin einer zentralen Auswerte- und Steuereinheit 8 zugeführt, in der die Erkennung des kritischen Betriebszustandes des Leerkochens von Geschirr durchgeführt wird. Zu diesem Zweck werden der Auswerte- und Steuereinheit 8 weitere Signale zugeführt, nämlich:
- die Abschalttemperatur T_{A} des Schutztemperaturbegrenzers,
- das Signal E_{Z}, das ein Maß für die dem Heizkörper 3 zugeführte Energie ist, und
- das Signal B_{R}, das ein Maß für die Betätigung des Stellelementes 5 ist, einschließlich der Richtung, in der das Stellelement betätigt wurde (Erniedrigen oder Erhöhen der Energiezufuhr).

Ausgangsseitig wirkt die Auswerte- und Steuereinheit 8 mit ihrem Ausgang A1 auf den Schutztemperaturbegrenzer 7 hinsichtlich der Vorgabe der Abschalttemperatur T_{A} ein und sie ist über Ausgang A2 auch mit der Regelstufe 4 verbunden, um diese bei einem kritischen Betriebszustand abschalten zu können. Über den Ausgang A3 steht sie mit einer Anzeige- und/oder Warneinheit 9 in Verbindung, in der der kritische Betriebszustand angezeigt bzw. ein optisches oder akustisches Alarmsignal erzeugt wird.

In dieser Auswerte- und Steuereinheit, die vorzugsweise durch einen Mikroprozessor gebildet wird, werden die bereits eingehend beschriebenen Schritte zum Erkennen des Leerkochens von Geschirr, das auf die Kochzonen 2 aufgestellt wird, durchgeführt. Die Verknüpfung der Schritte und der angelegten Signale ist nochmals in der Fig. 6 in Form eines üblichen Flußdiagrammes für die einzelnen Programmschritte dargestellt, aus dem sich auch die Zusammenhänge für die drei beschriebenen Temperaturkonstellationen unmittelbar ergeben. Aufgrund der eingehenden Beschreibung der Verfahrensschritte bei den einzelnen Temperaturkonstellationen und deren innerer Zusammenhang braucht an dieser Stelle das Flußdiagramm nach Fig. 6 nicht mehr umfassend näher beschrieben zu werden. Es dürften die nachfolgenden Anmerkungen ausreichen:

Die Temperatur-Information T_{A} wird in der Auswerte- und Steuereinheit 8 gespeichert, um die Ausgleichsgerade durch die letzten 5 Meßpunkte und die Extrapolation auf den aktuellen Zeitpunkt entsprechend der Fig. 4 zu berechnen. Wird eine annähernd konstante Temperatur im Bereich innerhalb 40K der Schaltschwelle des Schutztemperaturbegrenzers 7 (560° C) festgestellt, wird diese Schaltschwelle auf den aktuellen Wert gesenkt, um gemäß Fall 3 weiter vorzugehen.

Ist die Temperatur der Kochzone an der Schaltschwelle (Fall 2), wird die relative Einschaltdauer für die letzten 5 Werte abgespeichert. Sinkt diese in zwei aufeinanderfolgenden Perioden um mindestens 2 % ab, wird ein leerkochendes Geschirr erkannt und z.B. die Kochzone abgeschaltet. Bei einem typischen Kochvorgang sinkt die Einschaltdauer von einem Gleichgewichtswert von 65 % beim Kochen mit Kochgut beim Leerkochen innerhalb von 6 min. auf 35 %, so daß ein Abfall um zweimal 2 % sehr frühzeitig und sicher erkannt wird. Werden die Stellelemente 5 zur Änderung der Leistungseinstellung betätigt, wird die Leerkocherkennung für 2 min. außer Kraft gesetzt, so daß es zu keinen Fehlabschaltungen kommt. Auch die Bildung der Ableitungen gemäß Fall 1 erfolgt in der Auswerte- und Steuereinheit 8.

Alles was in diesem Zusammenhang auch zu den Besonderheiten der Temperaturmessung bzw. der Zufuhr der Energie zu den Heizkörpern gesagt worden ist, insbesondere die Besonderheiten bei einer getakteten Energiezufuhr, gelten direkt auch für die Vorrichtung nach Fig. 5 und braucht daher an dieser Stelle nicht nochmals wiederholt werden.

In Fig. 5 ist der elektronische Schutztemperaturbegrenzer als separate Stufe 7 dargestellt. Er kann auch ein Teil der Auswerte- und Steuereinheit 8 sein, mit Vorgabe der Abschalttemperatur durch die Software.

Falls der Benutzer das Geschirr, den Topf, während des Kochens ein wenig verschiebt, wird die Kochzone zu einem geringeren Prozentsatz bedeckt und die Temperatur steigt an bzw. die Einschaltdauer sinkt ab. Dies würde das erfindungsgemäße System als "leerkochenden Topf" qualifizieren und ein Steuersignal erzeugen. Dies wird gemäß einer vorteilhaften Weiterbildung des Systems umgangen, wenn das Bilden des Steuersignals oder seine Weiterleitung für ein vorgegebenes Zeitintervall, vorzugsweise 2min., gesperrt wird, wenn das Geschirr, erkannt durch eine übliche Topferkennungsschaltung, die Kochzone nur zu einem vorgegebenen Prozentsatz bedeckt. Es ist unschädlich dies zu tun, da der Benutzer anwesend ist, wenn der Topf bewegt wird.

## Patentansprüche

1. Verfahren zum Erkennen des Leerkochens von Geschirr bei Kochfeldern mit einer Glaskeramik- Kochfläche, die mindestens eine Kochzone aufweist, welcher ein Heizkörper zugeordnet ist, dessen Energiezufuhr über Regel- und Steuerorgane eingestellt wird, und in welcher die Temperatur oder eine davon abgeleitete Größe als Signal (Temperatursignal) betrieblich erfaßt und mittels eines Schutztemperaturbegrenzers mit einstellbarer Abschalttemperatur begrenzt wird, durch Vergleichen des IST-Temperatursignals mit der Abschalttemperatur und Bilden eines Steuersignals zum Erkennen des Leerkochens des Geschirrs, **gekennzeichnet**, differenziert nach der Größe der IST-Temperatur im Vergleich zu der Abschalttemperatur,
bei einer ersten Temperaturkonstellation durch die Schritte:
- Bilden sowohl der ersten als auch der zweiten zeitlichen Ableitung des Temperatursignals und Erfassen einer Betätigung der Steuer- und Regelorgane, wenn das Temperatursignal außerhalb eines vorgegebenen Abstandsintervalles zur Abschalttemperatur liegt, und
- Bilden des Steuersignals, wenn beide zeitliche Ableitungen positiv sind, ohne daß die Regel- und Steuerorgane innerhalb eines vorausgegangenen vorgegebenen Zeitintervalls zu einer Erhöhung der Leistungszufuhr betätigt wurden,
oder bei einer zweiten Temperaturkonstellation durch die Schritte:
- Erfassen der Energiezufuhr zu dem Heizkörper und einer Betätigung der Steuer- und Regelorgane, wenn das Temperatursignal der Abschalttemperatur entspricht, und
- Bilden des Steuersignals, wenn die Energiezufuhr um einen vorgegebenen Betrag absinkt, ohne daß die Regel- und Steuerorgane innerhalb eines vorausgegangenen vorgegebenen Zeitintervalls zu einer Reduzierung der Leistungszufuhr betätigt wurden
oder, bei einer dritten Temperaturkonstellation durch die Schritte
- Absenken der Abschalttemperatur auf den Wert des IST-Temperatursignals, wenn dieses im Temperaturgleichgewicht innerhalb eines vorgegebenen Abstandsintervalles zur Abschalttemperatur liegt,
- Erfassen der Energiezufuhr zu dem Heizkörper und einer Betätigung der Steuer- und Regelorgane, und
- Bilden des Steuersignals, wenn die Energiezufuhr um einen vorgegebenen Betrag absinkt, ohne daß die Regel- und Steuerörgane innerhalb eines vorausgegangenen vorgegebenen Zeitintervalls zu einer Reduzierung der Leistungszufuhr betätigt wurden.

2. Verfahren nach Anspruch 1, **dadurch gekennzeichnet, daß** im Fall der zweiten Temperaturkonstellation bei einer Betätigung der Regel- und Steuerorgane im Sinne einer Reduzierung der Leistungszufuhr das Bilden des Steuersignals für eine vorgegebene Zeitdauer, vorzugsweise im Bereich von zwei Minuten, deaktiviert wird, und danach geprüft wird, ob die Temperatur noch an der Abschalttemperatur liegt oder soweit abgesunken ist, daß auf den Fall umgestellt wird, daß beide zeitliche Ableitungen positiv sind.

3. Verfahren nach Anspruch 1, **dadurch gekennzeichnet, daß** im Fall der dritten Temperaturkonstellation bei einer Betätigung der Regel- und Steuerorgane die Abschalttemperatur wieder auf den ursprünglichen Wert angehoben wird.

4. Verfahren nach einem der Ansprüche 1 bis 3, **dadurch gekennzeichnet, daß** das vorgegebene Zeitintervall für die Deaktivierung der Bildung des Steuersignals nach einer Betätigung der Regel- und Steuerorgane im Bereich von zwei Minuten liegt.

5. Verfahren nach Anspruch 1 oder einem der Ansprüche 3, 4, **dadurch gekennzeichnet, daß** im Fall der dritten Temperaturkonstellation das vorgegebene Abstandsintervall für das IST-Temperatursignal in Bezug auf die Abschalttemperatur im Bereich von 40K liegt.

6. Verfahren nach einem der Ansprüche 1 bis 5, **dadurch gekennzeichnet, daß** im Fall der zweiten Temperaturko*nstellation der vorgegebene Mindestbetrag für das Absinken der Energiezufuhr im Bereich von 2 % pro Minute liegt.

7. Verfahren nach einem der Ansprüche 1 bis 6, **dadurch gekennzeichnet, daß** die Energiezufuhr getaktet erfolgt und das Temperatursignal ebenfalls getaktet und synchron zum Taktsignal abgeleitet wird.

8. Verfahren nach einem der Ansprüche 1 bis 7, **dadurch gekennzeichnet, daß** die zeitliche Ableitung des Temperatursignals aus einer Ausgleichsgeraden durch die früheren Temperatur-Werte und der Differenz von deren Extrapolation zum aktuellen Temperatur-Wert gebildet wird.

9. Verfahren nach einem der Ansprüche 1 bis 8, **dadurch gekennzeichnet, daß** die zweite zeitliche Ableitung des Temperatursignals aus einer Ausgleichsgeraden durch die früheren Werte der ersten zeitlichen Ableitung und der Differenz von deren Extrapolation zum aktuellen Wert der ersten zeitlichen Ableitung gebildet wird.

10. Verfahren nach einem der Ansprüche 1 bis 9, **dadurch gekennzeichnet, daß** die erste und zweite zeitliche Ableitung aus einer temperaturabhängigen Meßgröße gebildet werden.

11. Verfahren nach einem der Ansprüche 1 bis 10, **dadurch gekennzeichnet, daß** das Steuersignal ein Abschaltsignal für den Heizkörper und/oder ein Anzeige- bzw. Alarmsignal und dieses vorzugsweise ein akustisches, oder optisches Signal ist, wobei der Alarm auch über Fernwirkung (Homebus) erfolgen kann.

12. Verfahren nach einem der Ansprüche 1 bis 11, **dadurch gekennzeichnet, daß** das Bilden des Steuersignals unterdrückt oder seine Weiterleitung für ein vorgegebenes Intervall gesperrt wird, wenn das Geschirr die Kochzone nur zu einem vorgegebenen Prozentsatz bedeckt.

13. Vorrichtung zur Durchführung des Verfahrens nach Anspruch 1 oder den zugeordneten Unteransprüchen, ausgehend von einem Kochfeld mit einer Glaskeramik-Kochfläche (1), die mindestens eine Kochzone (2) aufweist, welcher ein Heizkörper (3) zugeordnet ist, dessen Energiezufuhr über Regel- und Steuerorgane (4, 5) einstellbar ist, an welcher ein Temperaturfühler (6) angebracht ist, der die Temperatur der Kochzone (2) oder eine davon abgeleitete Größe als Signal (Temperatursignal) betrieblich erfaßt, und welcher ein Schutztemperaturbegrenzer (7) mit einstellbarer Abschalttemperatur zugeordnet ist, **dadurch gekennzeichnet, daß** eine elektronische Auswerte- und Steuereinheit (8) vorgesehen ist, der neben dem Temperatursignal (T) Signale über die Abschalttemperatur (T_{A}), die Energiezufuhr (E_{z}) und über eine Betätigung (B_{R}) der Regel- und Steuerorgane (4, 5) zugeführt sind, und die ausgangsseitig mit der Einstellung der Abschalttemperatur des Schutztemperaturbegrenzers (7), den Regel- und Steuerorganen (4) und optional mit einer Anzeige- bzw. Warneinheit (9) verbunden ist, und die eine erste Vergleichsstufe für den Vergleich der Kochzonentemperatur mit der Abschalttemperatur besitzt und die weitere Stufen zum Bilden eines Steuersignals zum Erkennen des Leerkochens des Geschirres abhängig von dem Vergleich aufweist, wobei
die weiteren Stufen eine solche zum Bilden sowohl der ersten als auch der zweiten zeitlichen Ableitung des Temperatursignals und Erfassen einer Betätigung der Steuer- und Regelorgane (4, 5), wenn das Temperatursignal außerhalb eines vorgegebenen Abstandsintervalles zur Abschalttemperatur liegt, und zum Bilden des Steuersignals, wenn beide zeitliche Ableitungen positiv sind, ohne daß die Regel- und Steuerorgane (4, 5) innerhalb eines vorausgegangenen vorgegebenen Zeitintervalls zu einer Erhöhung der Leistungszufuhr betätigt wurden, aufweisen, oder wobei
die weiteren Stufen eine solche zum Erfassen der Energiezufuhr zu dem Heizkörper (3) und einer Betätigung der Steuer- und Regelorgane (4, 5), wenn das Temperatursignal der Abschalttemperatur entspricht, und zum Bilden eines Steuersignals, wenn die Energiezufuhr absinkt, ohne daß die Regel- und Steuerorgane (4, 5) innerhalb eines vorausgegangenen vorgegebenen Zeitintervalls zu einer Reduzierung der Leistungszufuhr betätigt wurden, aufweisen, oder wobei
die weiteren Stufen eine solche zum Absenken der Abschalttemperatur auf den Wert des IST-Temperatursignals, wenn dieses im Temperaturgleichgewicht innerhalb eines vorgegebenen Abstandsintervalles zur Abschalttemperatur liegt, sowie zum Erfassen der Energiezufuhr zu dem Heizkörper und einer Betätigung der Steuer- und Regelorgane, und zum Bilden eines Steuersignals, wenn die Energiezufuhr um einen vorgegebenen Betrag absinkt, ohne daß die Regel- und Steuerorgane innerhalb eines vorausgegangenen vorgegebenen Zeitintervalls zu einer Reduzierung der Leistungszufuhr betätigt wurden, aufweist.

14. Vorrichtung nach Anspruch 13, **dadurch gekennzeichnet, daß** das Steuersignal ein Abschaltsignal für den Heizkörper (3) und/oder ein Anzeige- bzw. Alarmsignal für eine zugeordnete Anzeige- bzw. Alarmstufe (9) ist.

15. Vorrichtung nach Anspruch 13 oder 14 mit einer Schaltung für eine Topferkennung, **dadurch gekennzeichnet, daß** die Stufe für das Bilden des Steuersignals mit der Topferkennungsschaltung gekoppelt ist, derart, daß bei einer Verschiebung des Geschirres auf der Kochzone um einen vorgegebenen Betrag das Bilden des Steuersignals für ein vorgegebenes Zeitintervall unterbleibt oder seine Weiterleitung gesperrt wird.

## Claims

1. Method for detecting whether pots and pans have boiled dry on hobs having a cooking surface which has at least one cooking zone with an associated heating element, the power supplied to this heating element being set by means of regulating and control elements, and in which cooking zone the temperature or a variable derived from the temperature is recorded as a signal (temperature signal) during operation and is limited by means of a protective temperature limiter, which has an adjustable switch-off temperature, by comparing the ACTUAL temperature signal with the switch-off temperature and forming a control signal for detecting whether the pan has boiled dry, **characterized, in** a manner differentiated on the basis of the value of the ACTUAL temperature in comparison to the switch-off temperature,
in a first temperature constellation by the steps of:
- forming both the first and the second time derivative of the temperature signal and recording operation of the control and regulating elements if the temperature signal is outside a predefined interval from the switch-off temperature, and
- forming the control signal if both time derivatives are positive, without the regulating and control elements having been operated within a preceding predefined time interval to increase the power supplied,
or in a second temperature constellation by the steps of:
- recording the power supplied to the heating element and operation of the control and regulating elements if the temperature signal corresponds to the switch-off temperature, and
- forming the control signal if the power supplied falls by a predefined amount, without the regulating and control elements having been operated within a preceding predefined time interval to reduce the power supplied,
or in a third temperature constellation by the steps of:
- lowering the switch-off temperature to the value of the ACTUAL temperature signal if this signal is in temperature equilibrium within a predefined interval from the switch-off temperature,
- recording the power supplied to the heating element and operation of the control and regulating elements, and
- forming the control signal if the power supplied falls by a predefined amount, without the regulating and control elements having been operated within a preceding predefined time interval to reduce the power supplied.

2. Method according to Claim 1, **characterized in that**, in the case of the second temperature constellation, the formation of the control signal is deactivated for a predefined time period, preferably in the range of two minutes, when the regulating and control elements are being operated in the sense of reducing the power supplied, and a check is then made as to whether the temperature is still at the switch-off temperature or has fallen to such an extent that a change has occurred to the situation in which both time derivatives are positive.

3. Method according to Claim 1, **characterized in that**, in the case of the third temperature constellation, the switch-off temperature is raised to the original value again when the regulating and control elements are operated.

4. Method according to one of Claims 1 to 3, **characterized in that** the predefined time interval for deactivating the formation of the control signal after operation of the regulating and control elements is in the region of two minutes.

5. Method according to Claim 1 or either of Claims 3 and 4, **characterized in that**, in the case of the third temperature constellation, the predefined interval for the ACTUAL temperature signal in relation to the switch-off temperature is in the region of 40 K.

6. Method according to one of Claims 1 to 5, **characterized in that**, in the case of the second temperature constellation, the predefined minimum amount for lowering the power supplied is in the region of 2% per minute.

7. Method according to one of Claims 1 to 6, **characterized in that** power is supplied in a pulsed manner and the temperature signal is likewise pulsed and derived in synchronism with the clock signal.

8. Method according to one of Claims 1 to 7, **characterized in that** the time derivative of the temperature signal is formed from a linear regression line through the previous temperature values and the difference between the extrapolation of this line and the current temperature value.

9. Method according to one of Claims 1 to 8, **characterized in that** the second time derivative of the temperature signal is formed from a linear regression line through the previous values of the first time derivative and the difference between the extrapolation of this line and the current value of the first time derivative.

10. Method according to one of Claims 1 to 9, **characterized in that** the first and second time derivatives are formed from a temperature-dependent measured variable.

11. Method according to one of Claims 1 to 10, **characterized in that** the control signal is a switch-off signal for the heating element and/or is a display and/or alarm signal, and this alarm signal is preferably an acoustic or visual signal, it also being possible for the alarm to be produced by remote control (home bus).

12. Method according to one of Claims 1 to 11, **characterized in that** the formation of the control signal is suppressed or forwarding of this signal is blocked for a predefined interval if the pan covers only a predefined percentage of the cooking zone.

13. Apparatus for carrying out the method according to Claim 1 or the associated subclaims, based on a hob having a cooking surface (1) which has at least one cooking zone (2) with an associated heating element (3), it being possible to set the power supplied to this heating element by means of regulating and control elements (4, 5), to which cooking zone (2) a temperature sensor (6) is attached which records the temperature of the cooking zone (2) or a variable derived from this temperature as a signal (temperature signal) during operation, and which cooking zone (2) has an associated protective temperature limiter (7) with an adjustable switch-off temperature, **characterized in that** an electronic evaluation and control unit (8) is provided to which, in addition to the temperature signal (T), signals relating to the switch-off temperature (T_{A}), the power supplied (E_{z}) and relating to operation (B_{R}) of the regulating and control elements (4, 5) are supplied, and which at the output end is connected to the setting device for the switch-off temperature of the protective temperature limiter (7), to the regulating and control elements (4) and optionally to a display and/or warning unit (9), and which has a first comparison stage for comparing the temperature of the cooking zone with the switch-off temperature, and which has further stages for forming a control signal for detecting on the basis of the comparison whether the pan has boiled dry, in which case
the further stages include one such stage for forming both the first and the second time derivative of the temperature signal and recording operation of the control and regulating elements (4, 5) if the temperature signal is outside a predefined interval from the switch-off temperature, and for forming the control signal if both time derivatives are positive, without the regulating and control elements (4, 5) having been operated within a preceding predefined time interval to increase the power supplied, or in which case
the further stages include one such stage for recording the power supplied to the heating element (3) and operation of the control and regulating elements (4, 5) if the temperature signal corresponds to the switch-off temperature, and for forming a control signal if the power supplied falls, without the regulating and control elements (4, 5) having been operated within a preceding predefined time interval to reduce the power supplied, or in which case
the further stages include one such stage for lowering the switch-off temperature to the value of the ACTUAL . temperature signal if this signal is in temperature equilibrium within a predefined interval from the switch-off temperature, and for recording the power supplied to the heating element and operation of the control and regulating elements, and for forming a control signal if the power supplied falls by a predefined amount, without the regulating and control elements having been operated within a preceding predefined time interval to reduce the power supplied.

14. Apparatus according to Claim 13, **characterized in that** the control signal is a switch-off signal for the heating element (3) and/or is a display and/or alarm signal for an associated display and/or alarm stage (9).

15. Apparatus according to Claim 13 or 14 having a circuit for detecting a pot, **characterized in that** the stage for forming the control signal is coupled to the pot-detection circuit in such a manner that the formation of the control signal is suppressed or forwarding of this signal is blocked for a predefined time interval if the pan is moved on the cooking zone by a predefined amount.

## Revendications

1. Procédé de reconnaissance de la cuisson à vide de récipients de cuisson posés sur des plaques de cuisson comportant une surface de cuisson, laquelle présente une zone de cuisson au moins associée à un élément thermique, dont l'alimentation en énergie est réglée par l'intermédiaire d'organes de commande et de réglage, et dans laquelle la température ou une grandeur dérivée de celle-ci est détectée en cours de fonctionnement en tant que signal (signal de température) et limitée au moyen d'un limiteur de température de sécurité à température de coupure réglable par comparaison entre le signal de température effective et la température de coupure et formation d'un signal de commande en vue de la reconnaissance de la cuisson à vide du récipient de cuisson, **caractérisé**, de façon différentiée en fonction de la grandeur de comparaison entre la température effective et la température de coupure,
en présence d'une première constellation de températures, par les étapes:
- de formation des dérivées première et seconde par rapport au temps du signal de température et de détection d'un actionnement des organes de commande et de réglage lorsque le signal de température se situe en dehors d'une plage prédéfinie d'écarts par rapport à la température de coupure, et
- de formation du signal de commande lorsque les deux dérivées par rapport au temps sont positives, en l'absence d'un actionnement des organes de commande et de réglage dans un intervalle de temps écoulé prédéfini en vue d'une augmentation de la puissance alimentée;
ou, en présence d'une deuxième constellation de températures, par les étapes:
- de détection de l'alimentation en énergie de l'élément thermique et d'un actionnement des organes de commande et de réglage lorsque le signal de température correspond à la température de coupure, et
- de formation du signal de commande lorsque l'alimentation en énergie descend d'une valeur prédéfinie, en l'absence d'un actionnement des organes de commande et de réglage dans un intervalle de temps écoulé prédéfini en vue d'une diminution de la puissance alimentée;
ou, en présence d'une troisième constellation de températures, par les étapes :
- d'abaissement de la température de coupure à la valeur du signal de température effective, lorsque celle-ci se situe en équilibre thermique dans une plage prédéfinie d'écarts par rapport à la température de coupure,
- de détection de l'alimentation en énergie de l'élément thermique et d'un actionnement des organes de commande et de réglage, et
- de formation du signal de commande lorsque l'alimentation en énergie descend d'une valeur prédéfinie, en l'absence d'un actionnement des organes de commande et de réglage dans un intervalle de temps écoulé prédéfini en vue d'une diminution de la puissance alimentée.

2. Procédé selon la revendication 1, **caractérisé en ce que** dans le cas de la deuxième constellation de températures, lors d'un actionnement des organes de commande et de réglage dans le sens d'une diminution de la puissance alimentée, la formation du signal de commande est désactivée pendant une durée prédéfinie, de préférence de l'ordre de deux minutes, et **en ce qu'**il est ensuite vérifié si la température correspond encore à la température de coupure ou a baissé à tel point que le cas où les deux dérivées par rapport au temps sont positives est sélectionné.

3. Procédé selon la revendication 1, **caractérisé en ce que** dans le cas de la troisième constellation de températures, lors d'un actionnement des organes de commande et de réglage, la température de coupure est de nouveau augmentée à la valeur initiale.

4. Procédé selon l'une quelconque des revendications 1 à 3, **caractérisé en ce que** l'intervalle de temps prédéfini de désactivation de la formation du signal de commande après un actionnement des organes de commande et de réglage est de l'ordre de deux minutes.

5. Procédé selon la revendication 1 ou l'une quelconque des revendications 3, 4, **caractérisé en ce que** dans le cas de la troisième constellation de températures, la plage d'écarts prédéfinie du signal de température effective par rapport à la température de coupure est de l'ordre de 40 K.

6. Procédé selon l'une quelconque des revendications 1 à 5, **caractérisé en ce que** dans le cas de la deuxième constellation de températures, la valeur minimale prédéfinie de baisse de l'alimentation en énergie est de l'ordre de 2% par minute.

7. Procédé selon l'une quelconque des revendications 1 à 6, **caractérisé en ce que** l'alimentation en énergie a lieu de manière cyclique et le signal de température est également cyclique et dérivé de manière synchrone par rapport au signal de cycle.

8. Procédé selon l'une quelconque des revendications 1 à 7, **caractérisé en ce que** la dérivée par rapport au temps du signal de température est formée à partir d'une droite égalisatrice par les valeurs des températures antérieures et la différence de leur extrapolation par rapport à la valeur de température du moment.

9. Procédé selon l'une quelconque des revendications 1 à 8, **caractérisé en ce que** la dérivée seconde par rapport au temps du signal de température est formée à partir d'une droite égalisatrice par les valeurs antérieures de la dérivée première par rapport au temps et la différence de leur extrapolation par rapport à la valeur du moment de la dérivée première par rapport au temps.

10. Procédé selon l'une quelconque des revendications 1 à 9, **caractérisé en ce que** les dérivées première et seconde par rapport au temps sont formées à partir d'une grandeur de mesure qui dépend de la température.

11. Procédé selon l'une quelconque des revendications 1 à 10, **caractérisé en ce que** le signal de commande est un signal de coupure de l'élément thermique et/ou un signal d'affichage ou selon le cas d'alarme et ce dernier est de préférence un signal acoustique ou optique, l'alarme pouvant également être déclenchée par action à distance (homebus).

12. Procédé selon l'une quelconque des revendications 1 à 11, **caractérisé en ce que** la formation du signal de commande est réprimée ou sa transmission empêchée pendant un intervalle de temps prédéfini, lorsque le récipient de cuisson ne couvre qu'un pourcentage prédéfini de la zone de cuisson.

13. Dispositif pour la mise en oeuvre du procédé selon la revendication 1 ou les revendications dépendantes correspondantes, à partir d'une plaque de cuisson comportant une surface de cuisson (1), laquelle présente une zone de cuisson (2) au moins associée à un élément thermique (3), dont l'alimentation en énergie peut être réglée par l'intermédiaire d'organes de commande et de réglage (4, 5), sur laquelle est installé un capteur de température (6), lequel détecte en cours de fonctionnement la température de la zone de cuisson (2) ou une grandeur dérivée de celle-ci en tant que signal (signal de température), et à laquelle est associé un limiteur de température de sécurité (7) à température de coupure réglable, **caractérisé en ce qu'**il est prévu un module d'évaluation et de commande électronique (8), auquel sont envoyés, outre le signal de température (T), des signaux relatifs à la température de coupure (T_{A}), à l'alimentation en énergie (E_{z}) et à un actionnement (B_{R}) des organes de commande et de réglage (4, 5), et dont la sortie est reliée au dispositif de réglage de la température de coupure du limiteur de température de sécurité (7), aux organes de commande et de réglage (4, 5) et éventuellement à une unité d'affichage ou selon le cas d'avertissement (9), et lequel possède un premier étage de comparaison destiné à la comparaison entre la température de la zone de cuisson et la température de coupure et présente d'autres étages destinés à former un signal de commande en vue de la reconnaissance de la cuisson à vide du récipient de cuisson en fonction de la comparaison, les autres étages présentant un étage destiné à former les dérivées première et seconde par rapport au temps du signal de température et détecter un actionnement des organes de commande et de réglage (4, 5) lorsque le signal de température se situe en dehors d'une plage prédéfinie d'écarts par rapport à la température de coupure, et former le signal de commande lorsque les deux dérivées par rapport au temps sont positives, en l'absence d'un actionnement des organes de commande et de réglage (4, 5) dans un intervalle de temps écoulé prédéfini en vue d'une augmentation de la puissance alimentée; ou les autres étages présentant un étage destiné à détecter l'alimentation en énergie de l'élément thermique (3) et un actionnement des organes de commande et de réglage (4, 5) lorsque le signal de température correspond à la température de coupure, et à former un signal de commande lorsque l'alimentation en énergie diminue en l'absence d'un actionnement des organes de commande et de réglage (4, 5) dans un intervalle de temps écoulé prédéfini en vue d'une diminution de la puissance alimentée; ou les autres étages présentant un étage destiné à abaisser la température de coupure à la valeur du signal de température effective, lorsque celle-ci se situe en équilibre thermique dans une plage prédéfinie d'écarts par rapport à la température de coupure, ainsi qu'à détecter l'alimentation en énergie de l'élément thermique et un actionnement des organes de commande et de réglage, et à former un signal de commande lorsque l'alimentation en énergie descend d'une valeur prédéfinie, en l'absence d'un actionnement des organes de commande et de réglage dans un intervalle de temps écoulé prédéfini en vue d'une diminution de la puissance alimentée.

14. Dispositif selon la revendication 13, **caractérisé en ce que** le signal de commande est un signal de coupure destiné à l'élément thermique (3) et/ou un signal d'affichage ou selon le cas d'alarme destiné à un étage d'affichage ou selon le cas d'alarme (9) correspondant.

15. Dispositif selon la revendication 13 ou 14 comportant un circuit destiné à une reconnaissance de marmites, **caractérisé en ce que** l'étage destiné à la formation du signal de commande est couplé au circuit de reconnaissance de marmites de telle sorte que lors d'un déplacement d'une valeur prédéfinie de la marmite sur la zone de cuisson, la formation du signal de commande soit réprimée pendant un intervalle de temps prédéfini ou sa transmission empêchée.
